# EUROPÄISCHE PATENTSCHRIFT

(11) **EP 1 797 330 B1**
(45) Veröffentlichungstag und Bekanntmachung des Hinweises auf die Patenterteilung: **07.01.2009**
(21) Anmeldenummer: 05786321.9
(22) Anmeldetag: 10.08.2005
(51) Int. Cl.: F04D 13/02, F04D 25/06

(54) **ANORDNUNG ZUR FÖRDERUNG VON FLUIDEN**
ARRANGEMENT FOR DELIVERING FLUIDS
DISPOSITIF DE TRANSPORT DE FLUIDES

(30) Priorität: 06.10.2004 DE 202004015648 U
(43) Veröffentlichungstag der Anmeldung: 20.06.2007
(73) Patentinhaber: ebm-papst St. Georgen GmbH & Co. KG, 78112 St. Georgen (DE)
(72) Erfinder: JORDAN, Alexander, 72285 Pfalzgrafenweiler (DE); BURGERT, Michael, 79117 Freiburg (DE)
(74) Vertreter: Raible, Tobias
(86) Internationale Anmeldenummer: PCT/EP2005/008668
(87) Internationale Veröffentlichungsnummer: WO 2006/037396

(56) Entgegenhaltungen:
- WO-A-20/04031588
- DE-A1- 4 301 675
- US-B1- 6 600 649
- PATENT ABSTRACTS OF JAPAN Bd. 018, Nr. 628 (M-1713), 30. November 1994 (1994-11-30) -& JP 06 241185 A (DAIYU KOGYO KK), 30. August 1994 (1994-08-30)
- PATENT ABSTRACTS OF JAPAN Bd. 1997, Nr. 10, 31. Oktober 1997 (1997-10-31) -& JP 09 163675 A (JIDOSHA DENKI KOGYO CO LTD), 20. Juni 1997 (1997-06-20)

## Beschreibung

Die Erfindung betrifft eine Anordnung zur Förderung von Fluiden. Als Fluide können flüssige und/oder gasförmige Medien gefördert werden.

Bei Computern werden heute Bauteile mit hohen Wärmestromdichten verwendet, z.B. 60 W/cm². Von diesen Bauteilen muss die Wärme zunächst in einen Flüssigkeitskreislauf überführt werden, und von diesem Kreislauf muss die Wärme über einen Flüssigkeits-Luft-Wärmetauscher an die Umgebungsluft abgegeben werden.

Die Ableitung der Wärme von Bauteilen mit hoher Wärmestromdichte erfolgt mittels sogenannter Wärmeaufnehmer oder Cold Plates. In diesen wird die Wärme zu einer Kühlflüssigkeit übertragen, und diese wird gewöhnlich in einem Kreislauf in Zwangsumlauf versetzt.

Dabei durchströmt die Kühlflüssigkeit nicht nur den Wärmeaufnehmer, sondern auch eine Flüssigkeitspumpe, welche den Zwangsumlauf bewirkt und einen adäquaten Druckaufbau und einen adäquaten Volumenstrom durch den Wärmeaufnehmer und einen zugeordneten Wärmetauscher bewirkt, so dass die zu diesen Wärmeübertragern gehörenden Wärmeübertragungs-Koeffizienten groß und die zur Wärmeübertragung notwendigen Temperaturgradienten klein werden. Solche Anordnungen sind z.B. aus WO 2004/031588, JP 06 241185, US 6600649, JP 09 163 675 oder aus DE 4301675 bekamt.

Beim Wärmetauscher wird gewöhnlich ein Lüfter angeordnet, welcher auf der Luftseite des Wärmetauschers eine erzwungene Konvektion der Kühlluft und gute Übertragungskoeffizienten bewirkt.

Bei derartigen Kühlanordnungen werden Lüfter und Flüssigkeitspumpe separat angetrieben, und diese Bauteile sind häufig auch räumlich voneinander getrennt. Deshalb benötigt man zwei Antriebe, welche meist rotatorisch arbeiten. Diese Antriebe benötigen Energie und auch ziemlich viel Bauraum, was beides unerwünscht ist.

Es ist deshalb eine Aufgabe der Erfindung, eine neue Anordnung zur Förderung von Fluiden bereit zu stellen.

Nach der Erfindung wird diese Aufgabe gelöst durch den Gegenstand des Anspruchs 1. Man erhält so eine sehr kompakte Anordnung mit gutem Wirkungsgrad, wobei die weichferromagnetischen Magnetfluss-Leiter den Raum zwischen dem Spalttopf und dem zweiten Dauermagneten überbrücken und dadurch einen größeren Abstand zwischen dem ersten Dauermagneten und dem zweiten Dauermagneten der Magnetkupplung ermöglichen.

Weitere Einzelheiten und vorteilhafte Weiterbildungen der Erfindung ergeben sich aus den im folgenden beschriebenen und in der Zeichnung dargestellten, in keiner Weise als Einschränkung der Erfindung zu verstehenden Ausführungsbeispielen, sowie aus den Unteransprüchen. Es zeigt:
- Fig. 1: einen Längsschnitt durch eine bevorzugte Ausführungsform der Erfindung, gesehen längs der Linie I-I der Fig. 5,
- Fig. 2 und 3: eine Explosionsdarstellung der Anordnung nach Fig. 1,
- Fig. 4: eine schematische Darstellung zur Erläuterung der Erfindung,
- Fig. 5: einen Schnitt, gesehen längs der Linie V-V der Fig. 1,
- Fig. 6: eine raumbildliche Darstellung einer Anordnung mit Flussleitblechen, nach einer Variante der Erfindung,
- Fig. 7: eine vergrößerte Ausschnittsdarstellung aus Fig. 6, welche Vorsprünge zeigt, die beim Ultraschallschweißen verformt werden und dabei eine örtliche Schweißverbindung herstellen,
- Fig. 8: eine Draufsicht von unten auf die Anordnung der Fig. 6, gesehen in Richtung des Pfeiles VIII der Fig. 6,
- Fig. 9: eine Draufsicht von oben auf die Anordnung der Fig. 6, gesehen in Richtung des Pfeiles IX der Fig. 6,
- Fig. 10: eine schematische Darstellung der Befestigung der Anordnung gemäß Fig. 6 mittels Aufpressen und Ultraschallschweißen,
- Fig. 11: eine Ausschnittsvergrößerung,
- Fig. 12: die Anordnung gemäß Fig. 10 nach ihrer Montage,
- Fig. 13: eine raumbildliche Darstellung einer Anordnung mit Flussleitblechen, gemäß einer weiteren Variante der Erfindung,
- Fig. 14: eine vergrößerte Ausschnittsdarstellung aus Fig. 13,
- Fig. 15: einen horizontalen Schnitt durch die Anordnung gemäß Fig. 13,
- Fig. 16: einen Ausschnitt aus Fig. 15,
- Fig. 17: einen Schnitt durch ein Flussleitblech der Fig. 13, und
- Fig. 18: und 19 zwei schematische Darstellungen zur Erläuterung der Montage des Rotors und seiner Lager bei der Anordnung nach Fig. 1 bis 3.

In der nachfolgenden Beschreibung beziehen sich die Begriffe links, rechts, oben, unten auf die jeweilige Zeichnungsfigur. Gleiche oder gleich wirkende Teile werden in den verschiedenen Figuren mit denselben Bezugszeichen bezeichnet, ggf. mit nachgestellten Apostrophen, z.B. 150 und 150'.

**Fig. 1** zeigt in vergrößerter Darstellung eine Anordnung mit einem elektronisch kommutierten Außenläufermotor 20. Dieser hat einen Innenstator 22 von konventioneller Bauweise, wie er beispielhaft in Fig. 2 im Schnitt dargestellt ist, z.B. einen Stator mit ausgeprägten Polen oder einen Klauenpolstator, und dieser ist durch einen im wesentlichen zylindrischen Luftspalt 24 von einem permanentmagnetischen Außenrotor 26 getrennt, dessen Aufbau ebenfalls aus Fig. 2 besonders gut ersichtlich ist. Im Betrieb dreht sich der Außenrotor 26 um den Innenstator 22, weshalb man solche Motoren 20 als Außenläufermotoren bezeichnet.

Der Innenstator 22 ist auf einem Lagerrohr 30 aus einem geeigneten Kunststoff befestigt, gewöhnlich durch Aufpressen. Die Form des Lagerrohrs 30 ist aus Fig. 2 und 3 besonders klar ersichtlich. Rechts vom Innenstator 22 befindet sich in Fig. 1 eine Leiterplatte 32. Auf dieser befinden sich z.B. (hier nicht dargestellte) elektronische Bauteile, die zur elektronischen Kommutierung des Motors 20 benötigt werden, außerdem ein Rotorstellungssensor 34, der von einem Permanentmagnetring 36 des Außenrotors 26 gesteuert wird. Der Magnetring 36 ist radial magnetisiert und hat bevorzugt vier Rotorpole. Seine Magnetisierung, also die Verteilung seiner magnetischen Flussdichte kann z.B. rechteckförmig oder trapezförmig sein. Der Sensor 34 wird von einem Streufeld des Magnetrings 36 gesteuert, was eine berührungslose Erfassung der Stellung des Rotors 26 ermöglicht.

Der Außenrotor 26 hat eine Bauweise mit einer sogenannten Rotorglocke 40, die hier als tiefgezogenes, becherförmiges Blechteil aus weichferromagnetischem Werkstoff ausgebildet ist. Der Magnetring 36 ist in diesem Blechteil 40 befestigt, so dass es einen magnetischen Rückschluss für den Rotormagneten 36 bildet.

Das Blechteil 40 ist an einer Nabe 44 befestigt, in der eine Welle 46 in der dargestellten Weise befestigt ist. Die Welle 46 ist in zwei Kugellagern 48, 50 gelagert, deren Außenringe durch ein Distanzstück 52 im Abstand voneinander gehalten werden, vgl. die schematischen Darstellungen in den Fig. 18 und 19. Diese Kugellager 48, 50 werden, zusammen mit der Welle 46, bei der Montage in Fig. 1 von links in das Lagerrohr 30 eingepresst und durch ein Rastglied 54 dort festgehalten, vgl. Fig. 18 und 19. Zum Einpressen des Rastglieds 54 dient ein axialer Vorsprung 56 des Flanschteils 44. Zwischen letzterem und dem Innenring des Wälzlagers 48 befindet sich eine Druckfeder 58, welche, bezogen auf Fig. 1, nach der Montage den Rotor 26 so weit nach links presst, bis ein am rechten Ende der Welle 46 befestigter Sprengring 59 gegen den Innenring des Wälzlagers 50 anliegt. Die Welle 46 ist also bei dieser Art der Montage in den Innenringen der beiden Wälzlager 48, 50 verschiebbar. Naturgemäß stellt diese Art der Montage nur eine bevorzugte Ausführungsform dar. Viele andere Arten sind möglich.

Diese Art der Montage ermöglicht es bei Fig. 1, den Rotor 26 samt seinen fertig vormontierten Lagern 48, 50 von links her im Lagerrohr 30 zu montieren, so dass das in Fig. 1 rechte Ende 60 der Innenausnehmung des Lagerrohrs 30 wie dargestellt flüssigkeitsdicht verschlossen sein kann. Anhand der nachfolgenden Fig. 18 und 19 wird diese Art der Montage noch näher erläutert.

Die Außenseite des Blechteils 40 ist von einem Kunststoffteil 63 umgeben, in welchem durch Kunststoff-Spritzguss Lüfterflügel 64 in der dargestellten Weise ausgebildet sind. Diese drehen sich im Betrieb in einer Ausnehmung 66 eines Lüftergehäuses 68, vgl. Fig. 3. Das Lüftergehäuse 68 hat bevorzugt die übliche quadratische Grundform eines Gerätelüfters und hat in seinen Ecken jeweils eine Befestigungsbohrung 70. Das Kunststoffteil 63 hat in Fig. 1 rechts ein Fortsetzungsteil 65, in welchem ein Dauermagnet 67 befestigt ist, der Teil einer Magnetkupplung ist.

Das Lagerrohr 30 geht in Fig. 1 nach rechts über in einen flanschartigen Abschnitt 80, der senkrecht zur Drehachse 81 des Rotors 26 verläuft und an seiner Peripherie übergeht in einen zylindrischen Abschnitt 82, der hier die Funktion eines sogenannten Spaltrohres hat und deshalb im folgenden als Spaltrohr 82 bezeichnet wird. Dieses geht über eine Schulter 84 über in einen zylindrischen Abschnitt 86, dessen freies Ende, wie dargestellt, zur Befestigung eines Deckels 88 dient, z.B. durch Laserschweißen. Am Deckel 88 ist ein Zulaufstutzen 96 für Kühlflüssigkeit vorgesehen. In dem vom Deckel 88 verschlossenen Gehäuseteil ist ein Förderrad 90 drehbar angeordnet. Das Lagerrohr 83 ist wie dargestellt bevorzugt einstückig mit den Teilen 82, 84, 86 aus einem magnetisch transparenten Kunststoff hergestellt.

Das Förderrad 90 ist bevorzugt einstückig mit einem permanentmagnetischen Rotor 92 ausgebildet, der mit dem Dauermagneten 67 eine Magnetkupplung 94 bildet, d.h. wenn sich der Dauermagnet 67 dreht, dreht sich auch der Dauermagnet 92 und treibt dadurch das Förderrad 90 an, wodurch dieses Flüssigkeit über den Einlass 96 ansaugt und über einen Auslass 98 nach außen pumpt, wie durch Pfeile angedeutet. Selbstverständlich kann anstelle einer Spiralpumpe jede beliebige andere Strömungsmaschine vorgesehen werden, z.B. ein Kompressor für ein Kältemittel.

Wie man den Zeichnungen entnimmt, ist der Abstand vom Dauermagneten 67 zum Dauermagneten 92 groß, so dass eine direkte Übertragung des Drehmoments zwischen diesen beiden Magneten nicht möglich wäre. Aus diesem Grund ist zwischen den Magneten 67, 92 eine Mehrzahl von Magnetfluss-Leitern in Form von Flussleitkörpern 150 angeordnet, welche das Magnetfeld des rotierenden Dauermagneten 67 auf das Spaltrohr 82 abbilden und dadurch eine Drehung des Dauermagneten 92 bewirken.

Fig. 2 zeigt etwa die Hälfte der Flussleitkörper 150 in perspektivischer Darstellung, und Fig. 4 erläutert ihre Wirkungsweise. Die Flussleitkörper 150 haben bei Fig. 1 und 2 die Form von fünfeckigen Platten aus Dynamoblech, also aus weichferromagnetischem Material. Sie sind bei dem Ausführungsbeispiel nach Fig. 1 bis 5 mit ihren radial inneren Enden in das Spaltrohr 82 eingebettet, vgl. Fig. 5, und verbreitern sich, von diesem ausgehend, in Richtung radial nach außen. Dabei sind sie sternförmig angeordnet, z:B. in der Form gemäß Fig. 5. Ihre äußeren Enden 152 sind durch einen magnetischen Luftspalt 154 vom Dauermagneten 67 getrennt. ("Magnetischer Luftspalt" ist ein Begriff des Elektromaschinenbaus. Auch ein Kunststoff, der magnetisch transparent ist, kann einen solchen "Luftspalt" bilden, d.h. magnetisch wirkt er wie Luft.)

**Fig. 4** zeigt eine augenblickliche Drehstellung des Magneten 67, der vierpolig dargestellt ist, ebenso wie der Magnet 92. Letzterer ist vereinfacht dargestellt. In dieser Stellung befindet sich eine Polgrenze 156 zwischen zwei benachbarten Polen des Magneten 67 etwa in der Stellung 12.30 Uhr, bezogen auf das Zifferblatt einer Uhr. Links von der Grenze 156 liegen die Flussleitkörper 150 Südpolen S gegenüber, rechts von der Grenze 156 dagegen liegen sie Nordpolen N gegenüber. Die Flussleitkörper 150 verlaufen hier jeweils in radialen Ebenen und im Abstand voneinander, wodurch sie magnetisch voneinander isoliert sind. Sie sind bevorzugt gleichmäßig am Umfang verteilt, um die Entstehung von Reluktanzmomenten und magnetischen Vorzugsstellungen zu vermeiden.

Dementsprechend bilden sich auch am radial gesehen inneren Ende der Flussleitkörper 150 links von der Polgrenze 156 Südpole S aus, welche den Nordpol N des Dauermagneten 92 anziehen.

Rechts von der Polgrenze 156 liegen die Flussleitkörper 150 Nordpolen N gegenüber, und dementsprechend befinden sich am radial inneren Ende der dortigen Flussleitkörper 150 Nordpole N, welche einen Südpol des Dauermagneten 92 anziehen.

Dreht sich der äußere Magnet 67 im Uhrzeigersinn, wie das in Fig. 5 dargestellt ist, so wandern auch die Pole an den inneren Enden der Flussleitkörper 150 mit und bewirken folglich eine Drehung des inneren Dauermagneten 92 mit der gleichen Geschwindigkeit. Die Anordnung gemäß Fig. 4 arbeitet also nach dem Prinzip eines Synchronmotors. (Alternativ ist in Sonderfällen auch ein Betrieb mit Schlupf nicht ausgeschlossen, was die Verwendung besonderer Werkstoffe in der Magnetkupplung 94 voraus setzt, wie dem Fachmann bekannt.)

Durch die Flussleitkörper 150 wird also der Abstand zwischen den Magneten 67 und 92 überbrückt, so dass der Magnet 92 einen kleinen Durchmesser haben kann. Dies ist deshalb wichtig, weil sich der Magnet 92 im Kühlfluid dreht und folglich bei einem kleinen Durchmesser des Magneten 92 niedrige Reibungsverluste in diesem Kühlfluid entstehen. Das trägt zu einem guten Wirkungsgrad der Anordnung bei.

Der Dauermagnet 92 der Fluidpumpe ist mittels eines Gleitlagers 100 auf einer stationären Welle 106 drehbar gelagert, welche in einem nach rechts ragenden Vorsprung 107 des Abschnitts 80 in der dargestellten Weise flüssigkeitsdicht befestigt ist. Am rechten Ende der Welle 106 kann ein (nicht dargestellter) Sprengring vorgesehen werden. Durch die benachbarten Flussleitkörper 150 wird der Magnet 92 angezogen und in der dargestellten axialen Lage festgehalten.

Für die dargestellte Art der Befestigung der Lager 48, 50 benötigt man in Fig. 1 einen freien Raum 109 zwischen dem rechten Ende der Welle 46 und dem Boden der Ausnehmung 60. Die Ausgestaltung mit dem Vorsprung 107 ermöglicht trotz dieses freien Raumes 109 eine axial kompakte Bauweise.

Der zylindrische Abschnitt 86 ist über radial verlaufende Stege 114 mit dem Lüftergehäuse 68 verbunden, so dass dieses mit dem Spaltrohr 82, dem Abschnitt 80 und dem Lagerrohr 30 ein einstückiges Kunststoffteil bildet, was die Montage der Anordnung vereinfacht, die Zahl der Teile klein hält, und die verwendeten Aggregate sicher voneinander trennt, so dass Flüssigkeit von der Strömungsmaschine 90 nicht zum Elektromotor 20 gelangen und diesen schädigen kann. Die stationäre Welle 106 bildet ebenfalls einen Bestandteil dieses Spritzgussteils, weil sie in diesem bei der Herstellung verankert wird, und trägt deshalb ebenfalls zur kompakten Bauweise bei.

### Arbeitsweise

Im Betrieb treibt der Außenläufermotor 20 den Außenrotor 26 an, so dass sich die Lüfterflügel 64 im Gehäuse 68 drehen und dadurch in diesem einen Luftstrom erzeugen. Alternativ kann der Lüfter auch als Diagonal- oder Radiallüfter ausgebildet werden. Dargestellt ist ein Axiallüfter.

Gleichzeitig treibt der Magnetring 67 über die Flussleitkörper 150 und durch das Spaltrohr 82 hindurch den Rotormagneten 92 an und dreht so das Pumpenrad 90, so dass dieses Flüssigkeit durch den Einlass 96 ansaugt und durch den Auslass 98 nach außen pumpt. Eine solche Pumpe kann z.B. verwendet werden, um in einem Springbrunnen Wasser anzusaugen und nach außen zu pumpen, oder um in einer Herz-Lungen-Maschine Blut zu pumpen, oder um Kühlflüssigkeit in einem geschlossenen Kühlkreislauf zu transportieren, wobei das Pumpenrad 90 dann die Funktion einer Umwälzpumpe hat.

Da der Deckel 88 flüssigkeitsdicht mit dem zylindrischen Teil 86 verbunden ist, z.B. durch Laserschweißen, kann aus dem Gehäuse 88 keine Flüssigkeit nach außen entweichen. Dazu trägt bei, dass der Abschnitt 80 und sein Vorsprung 107 frei von Durchbrechungen jeder Art sind. Dies ist deshalb möglich, weil der Rotor 26, z.B. in der nachfolgend bei Fig. 18 und 19 beschriebenen Weise, sehr einfach montiert werden kann und es nicht notwendig ist, während der Montage zum in Fig. 1 rechten Ende der Welle 46 Zugriff zu haben. Ebenso kann das Pumpenrad 90 der Zentrifugalpumpe mit seinem Gleitlager 100 in Fig. 1 von rechts auf der stationären Welle 106 montiert werden, bevor der Deckel 88 befestigt wird. Durch die Flussleitkörper 150 wird erreicht, dass der Rotor 26 einschließlich seines axialen Fortsatzes 65 und des Dauermagneten 67 bei der Montage sehr einfach über diese Flussleitkörper 150 geschoben werden kann, ohne dass dazu komplizierte Montagearbeiten notwendig werden. Vor der Montage des Rotors 26 kann der gesamte übrige Teil der Anordnung fertig montiert werden, weil es wegen der Flussleitkörper 150 möglich ist, den Außendurchmesser im Bereich dieser Körper 150 größer zu machen als den Außendurchmesser des Innenstators 22 und der Leiterplatte 32.

Alternativ zu Fig. 1 kann man für die Lagerung des Pumpenrads 90 eine rotierende Welle vorsehen, die genauso wie die Welle 46 des Motors 20 in einem (nicht dargestellten) Lagerrohr gelagert wird, das dann - ebenso wie das Lagerrohr 30 - einstückig mit dem Abschnitt 80 ausgebildet wird und von diesem nach rechts ragt, also spiegelbildlich zum Lagerrohr 30.

Gemäß **Fig. 18****,** die sich geringfügig von der Darstellung in den Fig. 1 bis 5 unterscheidet, werden auf der Welle 46 vor dem Zusammenbau des Motors 20 verschiedene Bauelemente vormontiert.

Beginnend bei dem Vorsprung 56 ist das zunächst die Druckfeder 58, deren Ende größeren Durchmessers in einer Vertiefung 39 liegt. Auf diese Feder folgt das ringförmige Sicherungsglied in Form der Sicherungsscheibe 54. Die Feder 58 liegt nicht gegen das Sicherungsglied 54 an.

Auf das Sicherungsglied 54 folgt das Wälzlager 48 mit seinem Außenring 48e und seinem Innenring 48i. Letzterer ist auf der Welle 46 in axialer Richtung verschiebbar. Das untere Ende der Feder 58 liegt gegen das obere Ende des Innenrings 48i an. Auf das Wälzlager 48 folgt das Distanzstück 52, das mittels eines radial nach innen ragenden Vorsprungs 53 auf der Welle 46 verschiebbar geführt ist und dessen oberes Ende, wie dargestellt, gegen das untere Ende des Außenrings 48e anliegt.

Auf das Distanzstück 52 folgt das untere Wälzlager 50 mit seinem Außenring 50e, der mit seinem oberen Ende gegen das Distanzstück 52 anliegt und mit seinem Innenring 50i, der auf der Welle 46 axial verschiebbar ist und mit seinem unteren Ende gegen den Sprengring 59 anliegt, wenn der Motor 20 fertig montiert ist.

Wie man ohne weiteres erkennt, kann man, wenn man mit einer Kraft F nach oben auf das untere Wälzlager 50 drückt, die Feder 58 zusammenpressen und dabei die beiden Lager 48, 50, das Distanzstück 52 und die Sicherungsscheibe 54 auf der Welle 46 nach oben verschieben, so dass der Innenring 50i nicht mehr gegen den Sprengring 59 anliegt, sondern einen Abstand von ihm bekommt. In diesem Fall kommt der Vorsprung 56 des Rotors 22 zur Anlage gegen die Sicherungsscheibe 54 und ermöglicht es, über diese eine axiale Kraft auf die Sicherungsscheibe 54, den Außenring 48e, das Distanzstück 52 und den Außenring 50e zu übertragen, wenn der Rotor 26 durch eine Kraft K bei der Montage nach unten gepresst wird.

Fig. 19 zeigt eine Momentaufnahme bei dem Vorgang der "Verheiratung", bei dem die Welle 46 des Rotors 26 mit den darauf befindlichen Wälzlagern 48, 50 in die Innenausnehmung 77 des Lagerrohres 30 eingeführt wird.

Hierbei wird eine Kraft K in axialer Richtung auf den Rotor 26 aufgebracht, und da die Außenringe 48e, 50e der Wälzlager 48, 50 mit Presssitz in das Lagerrohr 30 eingepresst werden, wird die Feder 58 durch die Kraft K zusammengepresst, so dass sich die Welle 46 in den Kugellagern 48, 50 verschiebt und der Vorsprung 56 über die Sicherungsscheibe 54 den Außenring 48e des Kugellagers 48 und über das Distanzglied 52 auch den Außenring 50e des Kugellagers 50 beaufschlagt und so die beiden Kugellager 48, 50 in das Lagerrohr 30 einpresst.

Das Einpressen setzt sich so lange fort, bis der Außenring 50e des unteren Kugellagers 50 gegen das obere Ende von Rippen 83 anliegt, die im Lagerrohr 30 an dessen innerem Ende 60 vorgesehen sind.

Hierbei verschiebt sich gemäß Fig. 19 das Sicherungsglied 54 im Lagerrohr 30 und gräbt sich dabei in dessen Kunststoff-Material ein, so dass es die gesamte Lageranordnung im Lagerrohr 30 verrastet.

Nach dem vollständigen Einpressen wird die Kraft K weggenommen, und es ergibt sich dann das Bild nach Fig. 1, d.h. die Feder 58 drückt nun die Welle 46 wieder so weit, bis der Sprengring 59 gegen den Innenring 50i des Wälzlagers 50 anliegt. Die Feder 58 verspannt jetzt die beiden Innenringe 48i, 50i gegeneinander, was für einen ruhigen Lauf des Motors 20 förderlich ist.

Die Fig. 6 bis 12 zeigen eine erste Variante für die Befestigung von Flussleitkörpern 150' an einem Kunststoffring 160. Letzterer hat eine zylindrische Ausnehmung 162, mit der er gemäß Fig. 10 bis 12 auf das Spaltrohr 82 aufgeschoben wird. Auf seiner Außenseite hat er Vorsprünge 164, in denen die Flussleitkörper 150' in der dargestellten Weise verankert sind.

Der Ring 160 ist auf seiner in den Fig. 6, 7 und 10 bis 12 unteren Seite mit Vorsprüngen 168 versehen, welche etwa die Form eines Keils haben. Durch Beaufschlagung mit einem Ultraschallgeber in Richtung der Pfeile 170 der Fig. 10 wird erreicht, dass sich diese Vorsprünge 168 in die Schulter 84 eingraben und mit dieser verschweißen.

Das Spaltrohr 82 kann in diesem Fall eine geringere Wandstärke haben.
Die Fig. 13 und 14 zeigen eine ähnliche Ausführungsform, wobei aber eine keilartige Schneide 174 vorgesehen ist, die durchgehend verläuft. Die Befestigung ist gleich wie in den Fig. 10 bis 12 dargestellt.

**Fig. 15** zeigt einen Schnitt durch einen Ring 160 und die in diesem verankerten Flussleitkörper 150". **Fig. 16** zeigt in vergrößerter Darstellung, dass die Flussleitkörper 150" bei dieser Variante am radial inneren Ende keilförmig verdickt sind, um eine sichere Verankerung zu bewirken. Auch hat hier gemäß Fig. 17 der Flussleitkörper 150" am radial inneren Ende eine hakenartige Verbreiterung 180.

Wie sich für den Fachmann aus Fig. 1 klar ergibt, wirken die Flussleitkörper 150 auch als Flusskonzentratoren, weil sie an ihrem radial äußeren Bereich etwa die gleiche Länge haben wie der Magnet 67, während sie an ihrem radial inneren Bereich etwa die - kürzere - Länge des Magneten 92 haben, so dass der Fluss des Magneten 67 konzentriert wird. Dies trägt auch dem Umstand Rechnung, dass die Magnete 67 und 92 ungleich lang sind und verbessert das Drehmoment, das von der Magnetkupplung übertragen werden kann.

Naturgemäß sind im Rahmen der vorliegenden Erfindung vielfache Abwandlungen und Modifikationen möglich.

## Patentansprüche

1. Anordnung zur Förderung von Fluiden, welche aufweist:
Eine Fluidpumpe, welche ein Pumpenrad (90) aufweist, das mit einem ersten Dauermagneten (92) verbunden ist, welches Pumpenrad (90) innerhalb eines flüssigkeitsdichten Pumpengehäuses (80, 82, 84, 86, 88) drehbar angeordnet ist, welches Gehäuse (80, 82, 84, 86, 88) im Bereich des ersten Dauermagneten (92) als Spalttopf (80, 82) ausgebildet ist;
einen elektronisch kommutierten Elektromotor (20) mit einem Stator (22) und einem relativ zu diesem drehbar angeordneten Rotor (26), welcher einen zweiten Dauermagneten (67) aufweist, der mit dem ersten Dauermagneten (92) nach Art einer Magnetkupplung (94) zusammen wirkt **dadurch gekennzeichnet, dass** die Anordnung eine Mehrzahl von in dem Raum zwischen dem zweiten Dauermagneten (67) und dem Spalttopf (80, 82) angeordneten weichferromagnetischen Magnetfluss-Leitern (150; 150'; 150") aufweist, welche so im Abstand voneinander angeordnet sind, dass sie das an ihrem vom Spalttopf (80, 82) abgewandten Ende wirksame Magnetfeld des zweiten Dauermagneten (67) auf den dem ersten Dauermagneten (92) zugeordneten Bereich des Spalttopfs (80, 82) abbilden.

2. Anordnung nach Anspruch 1, bei welcher die weichferromagnetischen Magnetfluss-Leiter (150; 150'; 150") als Körper aus weichferromagnetischem Werkstoff ausgebildet sind, welche etwa sternförmig um den Spalttopf (80, 82) herum angeordnet sind.

3. Anordnung nach Anspruch 2, bei welcher die Körper (150; 150'; 150") aus weichferromagnetischem Werkstoff im wesentlichen plattenförmig ausgebildet sind.

4. Anordnung nach einem der vorhergehenden Ansprüche, bei welcher die weichferromagnetischen Magnetfluss-Leiter (150; 150'; 150") nach Art von Flusskonzentratoren ausgebildet sind.

5. Anordnung nach einem der vorhergehenden Ansprüche, bei welcher der elektronisch kommutierte Elektromotor als Außenläufermotor (20) mit einer Rotorglocke (63) ausgebildet ist, innerhalb welcher der Rotormagnet (36) des Motors (20) und der zweite Dauermagnet (67) angeordnet sind.

6. Anordnung nach einem der vorhergehenden Ansprüche, bei welchem innerhalb des Spalttopfs (80, 82) an diesem ein Lagerelement (106) für das Pumpenrad (90) und außerhalb des Spalttopfs (80, 82) an diesem ein Lagerelement (30) für den Rotor (26) des elektronisch kommutierten Elektromotors (20) angeordnet ist.

7. Anordnung nach Anspruch 6, bei welcher das Lagerelement für den Rotor (26) des Elektromotors (20) ein Lagerrohr (30) aufweist, das mit dem Spalttopf (80, 82) fest verbunden ist.

8. Anordnung nach Anspruch 7, bei welcher das Lagerrohr (30) einstückig mit dem Spalttopf (80, 82) ausgebildet ist.

9. Anordnung nach einem der vorhergehenden Ansprüche, bei welchem mit dem Rotor (26) des Elektromotors (20) Lüfterflügel (64) verbunden sind.

10. Anordnung nach Anspruch 9, bei welcher der Permanentmagnet des Rotors einen magnetischen Rückschluss aufweist, welcher als becherartiges Teil (40) ausgebildet ist, und die Lüfterflügel (64) auf diesem becherartigen Teil (40) angeordnet sind.

11. Anordnung nach Anspruch 9 oder 10, bei welcher die Lüfterflügel (64) als Teil eines Axiallüfterrads ausgebildet sind.

12. Anordnung nach Anspruch 9 oder 10, bei welcher die Lüfterflügel als Teil eines Diagonallüfterrads ausgebildet sind.

13. Anordnung nach Anspruch 9 oder 10, bei welcher die Lüfterflügel als Teil eines Radiallüfterrads ausgebildet sind.

14. Anordnung nach einem der vorhergehenden Ansprüche, bei welcher mit dem Spalttopf (80, 82) ein Luftleitgehäuse (68) verbunden ist.

15. Anordnung nach Anspruch 14, bei welcher das Luftleitgehäuse (68) als mit dem Spalttopf (80, 82) einstückiges Kunststoffteil ausgebildet ist.

16. Anordnung nach Anspruch 15, bei welcher der Spalttopf (80, 82) über mindestens einen Steg (114) mit dem Luftleitgehäuse (68) verbunden ist.

17. Anordnung nach Anspruch 7 oder 8, bei welcher der Elektromotor als Außenläufermotor (20) ausgebildet ist, und der Innenstator (92) dieses Motors auf dem Lagerrohr (30) befestigt ist, welches für die Lagerung des Rotors (26) dient.

18. Anordnung nach einem der vorhergehenden Ansprüche, bei welcher die weichferromagnetischen Magnetfluss-Leiter (150; 150'; 150") an ihrem radial inneren Endbereich mit einem Trägerteil (160) aus nichtferromagnetischem Werkstoff verbunden sind.

19. Anordnung nach Anspruch 18, bei welcher das Trägerteil (160) auf dem Spalttopf (80, 82) angeordnet ist.

20. Anordnung nach Anspruch 19, bei welcher der Spalttopf (80, 82) eine etwa kreiszylindrische Peripherie aufweist,
und das Trägerteil (160) auf dieser Peripherie angeordnet ist.

21. Anordnung nach einem der Ansprüche 18 bis 20, bei welcher das Trägerteil (160) aus einem Kunststoff ausgebildet und mit axialen Vorsprüngen (168; 174) versehen ist, welche durch einen Schweißvorgang mit einem benachbarten Kunststoffteil der Anordnung verbunden sind.

22. Anordnung nach Anspruch 21, bei welcher die Schweißverbindung durch Ultraschallschweißen (170) an einem axialen Ende des Trägerteils (160) ausgebildet ist.

23. Anordnung nach einem der vorhergehenden Ansprüche, bei welcher der Querschnitt von weichferromagnetischen Magnetfluss-Leitern (150") innerhalb des Trägerteils (160) mindestens bereichsweise vergrößert (180) ist, um eine gute Verankerung dieser Leiter (150") im Trägerteil zu bewirken.

## Claims

1. Arrangement for conveying fluids, which has:
a fluid pump, which has an impeller (90), which is connected to a first permanent magnet (92), which impeller (90) is arranged rotatably inside a fluid-tight pump casing (80, 82, 84, 86, 88), which casing (80, 82, 84, 86, 88) is formed in the area of the first permanent magnet (92) as a split pot (80, 82); an electronically commutated electric motor (20) with a stator (22) and a rotor (26) arranged rotatably relative to this, which has a second permanent magnet (67), which interacts with the first permanent magnet (92) in the manner of a magnetic coupling (94), **characterized in that** the arrangement has a plurality of soft ferromagnetic magnetic flux conductors (150; 150'; 150") arranged in the space between the second permanent magnet (67) and the split pot (80, 82), which conductors are arranged at a distance from one another such that they map the magnetic field of the second permanent magnet (67) active at their end facing away from the split pot (80, 82) onto the area of the split pot (80, 82) assigned to the first permanent magnet (92).

2. Arrangement according to claim 1, in which the soft ferromagnetic magnetic flux conductors (150; 150'; 150") are formed as bodies of soft ferromagnetic material, which are arranged roughly in a star shape around the split pot (80, 82).

3. Arrangement according to claim 2, in which the bodies (150; 150'; 150") of soft ferromagnetic material are formed substantially in the shape of a plate.

4. Arrangement according to one of the preceding claims, in which the soft ferromagnetic magnetic flux conductors (150; 150'; 150") are formed in the manner of flux concentrators.

5. Arrangement according to one of the preceding claims, in which the electronically commutated electric motor is formed as an external rotor motor (20) with a rotor bell (63), inside which the rotor magnet (36) of the motor (20) and the second permanent magnet (67) are arranged.

6. Arrangement according to one of the preceding claims, in which inside the split pot (80, 82) and arranged on this is a bearing element (106) for the impeller (90) and outside the split pot (80, 82) and arranged on this is a bearing element (30) for the rotor (26) of the electronically commutated electric motor (20).

7. Arrangement according to claim 6, in which the bearing element for the rotor (26) of the electric motor (20) has a bearing tube (30), which is fixedly connected to the split pot (80, 82).

8. Arrangement according to claim 7, in which the bearing tube (30) is formed in one piece with the split pot (80, 82).

9. Arrangement according to one of the preceding claims, in which connected to the rotor (26) of the electric motor (20) are fan blades (64).

10. Arrangement according to claim 9, in which the permanent magnet of the rotor has a magnetic return path, which is formed as a cup-shaped part (40), and the fan blades (64) are arranged on this cup-shaped part (40).

11. Arrangement according to claim 9 or 10, in which the fan blades (64) are formed as part of an axial fan wheel.

12. Arrangement according to claim 9 or 10, in which the fan blades are formed as part of a diagonal fan wheel.

13. Arrangement according to claim 9 or 10, in which the fan blades are formed as part of a radial fan wheel.

14. Arrangement according to one of the preceding claims, in which connected to the split pot (80, 82) is an air guide casing (68).

15. Arrangement according to claim 14, in which the air guide casing (68) is formed as a one-piece part of synthetic material with the split pot (80, 82).

16. Arrangement according to claim 15, in which the split pot (80, 82) is connected to the air guide casing (68) via at least one web (114).

17. Arrangement according to claim 7 or 8, in which the electric motor is formed as an external rotor motor (20), and the internal stator (92) of this motor is fastened on the bearing tube (30), which serves to support the rotor (26).

18. Arrangement according to one of the preceding claims, in which the soft ferromagnetic magnetic flux conductors (150; 150'; 150") are connected at their radially inner end area to a carrier part (160) of non-ferromagnetic material.

19. Arrangement according to claim 18, in which the carrier part (160) is arranged on the split pot (80, 82).

20. Arrangement according to claim 19, in which the split pot (80, 82) has a roughly circular-cylindrical periphery, and the carrier part (160) is arranged on this periphery.

21. Arrangement according to one of claims 18 to 20, in which the carrier part (160) is formed from a synthetic material and is provided with axial projections (168; 174), which are connected to an adjacent synthetic material part of the arrangement by a welding process.

22. Arrangement according to claim 21, in which the welded joint is formed by ultrasonic welding (170) at an axial end of the carrier part (160).

23. Arrangement according to one of the preceding claims, in which the cross-section of soft ferromagnetic magnetic flux conductors (150") inside the carrier part (160) is enlarged (180) at least in areas, to bring about good anchoring of these conductors (150") in the carrier part.

## Revendications

1. Dispositif de transport de fluides, lequel présente :
une pompe à fluide, laquelle présente une roue de pompe (90) qui est reliée à un premier aimant permanent (92), laquelle roue de pompe (90) est disposée à rotation à l'intérieur d'un boîtier de pompe (80, 82, 84, 86, 88) étanche aux fluides, lequel boîtier (80, 82, 84, 86, 88) est réalisé sous forme de pot d'entrefer (80, 82) ;
un moteur électrique à commutation électronique (20) avec un stator (22) et un rotor (26) disposé à rotation par rapport à celui-ci, lequel présente un deuxième aimant permanent (67) qui coopère avec le premier aimant permanent (92) à la manière d'un accouplement magnétique (94), **caractérisé en ce que** le dispositif présente une pluralité de conducteurs de flux magnétique ferromagnétiques doux (150 ; 150' ; 150") disposés dans l'espace entre le deuxième aimant permanent (67) et le pot d'entrefer (80, 82), lesquels sont disposés à distance les uns des autres de manière qu'ils reproduisent le champ magnétique du deuxième aimant permanent (67) actif à leur extrémité éloignée du pot d'entrefer (80, 82) sur la zone du pot d'entrefer (80, 82) associée au premier aimant permanent (92).

2. Dispositif selon la revendication 1, dans lequel les conducteurs de flux magnétique ferromagnétiques doux (150 ; 150' ; 150") sont réalisés sous forme de corps en matériau ferromagnétique doux, lesquels sont disposés approximativement en étoile autour du pot d'entrefer (80, 82).

3. Dispositif selon la revendication 2, dans lequel les corps (150 ; 150' ; 150") en matériau ferromagnétique doux sont essentiellement réalisés en forme de plaque.

4. Dispositif selon l'une des revendications précédentes, dans lequel les conducteurs de flux magnétique ferromagnétiques doux (150 ; 150' ; 150") sont réalisés à la manière de concentrateurs de flux.

5. Dispositif selon l'une des revendications précédentes, dans lequel le moteur électrique à commutation électronique est réalisé sous forme de moteur à induit extérieur (20) avec une cloche de rotor (63) à l'intérieur de laquelle sont disposés l'aimant de rotor (36) du moteur (20) et le deuxième aimant permanent (67).

6. Dispositif selon l'une des revendications précédentes, dans lequel, à l'intérieur du pot d'entrefer (80, 82), sur celui-ci, est disposé un élément de support (106) pour la roue de pompe (90) et à l'extérieur du pot d'entrefer (80, 82), sur celui-ci, un élément de support (30) pour le rotor (26) du moteur électrique à commutation électronique (20).

7. Dispositif selon la revendication 6, dans lequel l'élément de support pour le rotor (26) du moteur électrique (20) présente un tube de support (30) qui est solidaire du pot d'entrefer (80, 82).

8. Dispositif selon la revendication 7, dans lequel le tube de support (30) est réalisé d'une seule pièce avec le pot d'entrefer (80, 82).

9. Dispositif selon l'une des revendications précédentes, dans lequel des ailettes de ventilateur (64) sont reliées au rotor (26) du moteur électrique (20).

10. Dispositif selon la revendication 9, dans lequel l'aimant permanent du rotor présente une culasse magnétique, laquelle est réalisée sous forme de pièce en forme de coupe (40), et les ailettes de ventilateur (64) sont disposées sur cette pièce en forme de coupe (40).

11. Dispositif selon la revendication 9 ou 10, dans lequel les ailettes de ventilateur (64) sont réalisées sous forme de partie d'une roue de ventilateur axial.

12. Dispositif selon la revendication 9 ou 10, dans lequel les ailettes de ventilateur sont réalisées sous forme de partie d'une roue de ventilateur diagonal.

13. Dispositif selon la revendication 9 ou 10, dans lequel les ailettes de ventilateur sont réalisées sous forme de partie d'une roue de ventilateur radial.

14. Dispositif selon l'une des revendications précédentes, dans lequel un boîtier de conduction d'air (68) est relié au pot d'entrefer (80, 82).

15. Dispositif selon la revendication 14, dans lequel le boîtier de conduction d'air (68) est réalisé sous forme de pièce en matière plastique formant une seule pièce avec le pot d'entrefer (80, 82).

16. Dispositif selon la revendication 15, dans lequel le pot d'entrefer (80, 82) est relié au boîtier de conduction d'air (68) par l'intermédiaire d'au moins une branche (114).

17. Dispositif selon la revendication 7 ou 8, dans lequel le moteur électrique est réalisé sous forme de moteur à induit extérieur (20), et le stator intérieur (92) de ce moteur est fixé sur le tube de support (30) qui sert au logement du rotor (26).

18. Dispositif selon l'une des revendications précédentes, dans lequel les conducteurs de flux magnétique ferromagnétiques doux (150 ; 150' ; 150") sont reliés dans leur zone d'extrémité radialement intérieure à une pièce de support (160) en matériau non ferromagnétique.

19. Dispositif selon la revendication 18, dans lequel la pièce de support (160) est disposée sur le pot d'entrefer (80, 82).

20. Dispositif selon la revendication 19, dans lequel le pot d'entrefer (80, 82) présente une périphérie approximativement cylindro-circulaire
et la pièce de support (160) est disposée sur cette périphérie.

21. Dispositif selon l'une des revendications 18 à 20, dans lequel la pièce de support (160) est réalisée en matière plastique et pourvue de saillies axiales (168 ; 174), lesquelles sont reliées par une opération de soudage à une pièce en matière plastique voisine du dispositif.

22. Dispositif selon la revendication 21, dans lequel la soudure est réalisée par soudage aux ultra-sons (170) à une extrémité axiale de la pièce de support (160).

23. Dispositif selon l'une des revendications précédentes, dans lequel la section des conducteurs de flux magnétique ferromagnétiques doux (150") à l'intérieur de la pièce de support (160) est agrandie au moins par endroits (180) pour produire un bon ancrage de ces conducteurs (150") dans la pièce de support.
